# EUROPÄISCHE PATENTSCHRIFT

(11) **EP 1 340 880 B1**
(45) Veröffentlichungstag und Bekanntmachung des Hinweises auf die Patenterteilung: **14.01.2015**
(21) Anmeldenummer: 03003723.8
(22) Anmeldetag: 19.02.2003
(51) Int. Cl.: E06B 9/88

(54) **Verfahren zur Einstellung zumindest einer flexiblen Endposition eines Jalousieantriebs**
Method to adjust at least one flexible final position of a roller shutter driving mechanism
Méthode pour ajuster au moins une position finale d'un mécanisme d'entraînement d'un volet roulant

(30) Priorität: 01.03.2002 DE 10209292
(43) Veröffentlichungstag der Anmeldung: 03.09.2003
(73) Patentinhaber: Somfy SAS, 74307 Cluses (FR)
(72) Erfinder: Kaak, Hartmut, 73035 Göppingen (DE)
(74) Vertreter: Kohler Schmid Möbus

(56) Entgegenhaltungen:
- EP-A- 0 667 440
- EP-A- 0 940 554
- US-A- 5 198 974
- US-A- 5 850 131
- US-A- 6 082 433
- US-B1- 6 283 190

## Beschreibung

Es sind Jalousieantriebe zum Stand der Technik zu zählen, welche neben einer fest vorgegebenen Endlage und einer weiteren Endabschaltung in der Gegenrichtung durch einen Schaltfühler auch die Möglichkeit besitzen, die Endlagen flexibel für die untere bzw. obere Endposition des Motors einzustellen.

Durch EP-A-0 940 554 ist ein Verfahren zur Einstellung einer flexiblen Endposition bekannt geworden.

Unter einem Schaltfühler wird ein Betätigungselement verstanden, das durch die Jalousie aktiviert wird. Wird der Schaltfühler durch die Jalousielamellen druckbeaufschlagt, so kann die Endabschaltung ausgelöst werden.

Zur Einstellung flexibler Endlagen für Jalousieantriebe sind die beiden folgenden Verfahren aus dem Stand der Technik bekannt:
- Verfahren 1:: Drehen oder Drücken eines oder mehrerer Schaltelemente am Antrieb (in der Regel bei Antrieben mit mechanischem Schaltwerk).
- Verfahren 2:: Programmierung der Endposition über ein am Antrieb angeschlossenes Einstellkabel (in der Regel bei Antrieben mit elektronischem Schaltwerk).

Die beiden bekannten Verfahren zur Einstellung einer unteren bzw. oberen Endposition eines Jalousieantriebes weisen Vor- und Nachteile auf, welche die örtlich bedingte Installation und die Endpositionseinstellung erschweren können:

Das bekannte Verfahren 1 besitzt den Vorteil, dass die Einstellung der Endlagen ohne spezielle Einstellkabel erfolgen kann, und den Nachteil, dass der Antrieb je nach Einbausituation nur schwer zugänglich ist, und dass in der Regel zusätzliche Hilfsmittel zur Betätigung der Schaltelemente erforderlich sind.

Das bekannte Verfahren 2 hat den Vorteil, dass die Einsstellung der Endpositionen des Antriebs möglich ist, wenn der Antrieb an sich nicht zugänglich ist, und den Nachteil, dass immer eine spezielles Einstellkabel benötigt wird.

Weiterhin ist es aus der EP 0 667 440 A1 bekannt geworden, die Öffnungs- und Schließzeiten einer Motorsteuerung einer Verdunklungsvorrichtung durch gleichzeitiges Drücken zweier Tasten im Speicher einer Steuerung zu speichern.

Eine programmierbare Rollosteuerung ist ferner aus der US 6,283,190 B1, der US 5,198,974 A sowie der US 6,082,433 A bekannt geworden.

Schließlich offenbart die US 5,850,131 A eine Rollosteuerung, bei der ein Programmiermodus zur Einstellung mindestens einer Endposition des Rollos durch gleichzeitige Betätigung einer "Aufwärtstaste und einer "Abwärtstaste" eingeschaltet werden kann.

Aufgabe der Erfindung ist es demgegenüber, ein Verfahren bereitzustellen, das das Einschalten des Programmiermodus der Jalousie durch Betätigen eines einzigen Bauelements erlaubt, ohne weitere Bauelemente an der Jalousie vorsehen zu müssen.

Diese Aufgabe wird durch ein Verfahren zur Einstellung zumindest einer flexiblen Endposition eines Jalousieantriebes mit einem elektronischem Schaltwerk gemäß Patentanspruch 1 gelöst.

Die obere Endposition kann über die Einschaltung des Programmiermodus und durch die nachfolgende Auffahrt der Jalousie bis zum Schaltfühler eingestellt werden. Weitere Auffahrten können mittels eines Referenzoffsets unterhalb des Schaltfühlers beendet werden. Dies hat den Vorteil, dass ein Schutz der Jalousielamellen gewährleistet ist.

Wenn ein eingeschalteter Programmiermodus mit jedem Motorstart angezeigt wird und eindeutig vom Normalbetrieb beispielsweise durch einen kurzen Motorstop oder ein akustisches Signal o.ä. eindeutig unterschieden wird, ist der Anwender stets darüber informiert, ob der Programmiermodus eingeschaltet ist.

Wenn ein Verlassen des Programmiermodus mit der Fixierung der jeweiligen Endposition automatisch durchgeführt und beispielsweise durch einen kurzen Motorstop oder ein akustisches Signal o.ä. signalisiert wird, ist die

Zurückschaltung in den Normalmodus gewährleistet und der Anwender darüber informiert, dass der Normalmodus eingeschaltet ist.

Ein bevorzugtes Ausführungsbeispiel der Erfindung wird nachfolgend näher beschrieben:
Das Ausführungsbeispiel betrifft ein Verfahren zur Einstellung flexibler Endlagen eines Jalousieantriebes mit elektronischem Schaltwerk, bei welchem zur Einstellung der Endlagen alternativ zwischen der Einstellung am Antrieb ohne Hilfsmittel oder durch ein Einstellkabel je nach Installationssituation entschieden werden kann und die Einstellprozeduren zur vereinfachten Handhabung identisch gestaltet wurden.

Für die Einstellung einer flexiblen Endposition in der Laufrichtung Ab bzw. einer flexiblen Endposition in der Laufrichtung Auf werden folgende 3 nacheinander durchzuführende Verfahrensschritte vorgeschlagen:
1. Einschaltung des Programmiermodus;
2. Anfahren der gewünschten Endposition;
3. Fixierung der Endposition und Abschaltung des Programmiermodus durch Ansteuerung der Gegenlaufrichtung.

Dieses Verfahren ist ohne Hilfsmittel und Einschränkungen (z.B. vorgeschriebene Winkelgrade zur gewünschten Endposition) anwendbar.

Bei der Einstellung der Endpositionen werden bei jedem Verfahrensschritt folgende Tätigkeiten durchgeführt:
- Schritt 1:: Durch Herausziehen des antriebsseitigen Schaltfühlers in seine Raststellung wird der Programmiermode zur Einstellung einer Endposition eingeschaltet.
- Schritt 2:: Anfahren der jeweils gewünschten Position durch Schaltung der Laufrichtung Auf oder Ab. Zur Signalisierung der Fahrt innerhalb des Programmiermodus wird jeder Motorstart mit einem kurzen Zwischenstop ausgeführt und ermöglicht zusätzlich ein genaueres Anfahren der gewünschten Endposition.
- Schritt 3:: Nach der Ansteuerung der Gegenlaufrichtung ist die Endlage neu festgelegt und der Programmiermodus wird automatisch verlassen, zur Quittierung stoppt der Antrieb kurz nach dem Motorstart der Gegenrichtung. Wird die Endposition durch Betätigung des Schaltfühlers fixiert, wird nach Ansteuerung der Gegenlaufrichtung die Endposition um einen Referenzbetrag korrigiert.

## Patentansprüche

1. Verfahren zur Einstellung zumindest einer flexiblen Endposition eines Jalousieantriebs mit einem elektronischem Schaltwerk, bei welchem ein Programmiermodus zur Einstellung der mindestens einen Endposition am Jalousieantrieb durch einen standardmäßigen Schaltfühler eingeschaltet wird, wobei als Schaltfühler ein Betätigungselement eingesetzt wird, das durch die Jalousie aktivierbar ist.

2. Verfahren nach Anspruch 1, **dadurch gekennzeichnet, dass** die obere Endposition über die Einschaltung des Programmiermodus und durch die nachfolgende Auffahrt der Jalousie bis zum Schaltfühler eingestellt wird, und dass mittels eines Referenzoffsets weitere Auffahrten unterhalb des Schaltfühlers beendet werden.

3. Verfahren nach einem der vorhergehenden Ansprüche, **dadurch gekennzeichnet, dass** ein eingeschalteter Programmiermodus mit jedem Motorstart angezeigt wird und eindeutig vom Normalbetrieb unterschieden wird.

4. Verfahren nach einem der vorhergehenden Ansprüche, **dadurch gekennzeichnet, dass** ein Verlassen des Programmiermodus mit der Fixierung der jeweiligen Endposition automatisch durchgeführt und signalisiert wird.

## Claims

1. Method for adjusting at least one flexible end position of the drive of a blind with an electronic switching unit, in which a programming mode for adjusting the at least one end position on the drive of the blind is switched on by a standard switching sensor, wherein an actuating element is used as switching sensor, which can be activated by the blind.

2. Method according to claim 1, **characterized in that** the upper end position is adjusted through switching on the programming mode and the subsequent movement of the blind in an upward direction up to the switching sensor, and that any further movement in an upward direction below the switching sensor is terminated by means of a reference offset.

3. Method according to any one of the preceding claims, **characterized in that** a switched-on programming mode is displayed with each motor start and is clearly distinguished from normal operation.

4. Method according to any one of the preceding claims, **characterized in that** exiting the programming mode with fixing the respective end position is automatically carried out and signalled.

## Revendications

1. Procédé pour régler au moins une position finale libre d'un entraînement de volet roulant avec un dispositif de commutation, selon lequel un mode de programmation est activé par un capteur de commutation standard afin de régler la position finale au moins unique sur l'entraînement de volet roulant, sachant qu'on utilise comme capteur de commutation un élément d'actionnement qui peut être activé par le volet roulant.

2. Procédé selon la revendication 1, **caractérisé en ce que** la position finale supérieure est réglée par l'activation du mode de programmation suivie du déplacement vers le haut du volet roulant jusqu'au capteur de commutation, et **en ce que** d'autres déplacements vers le haut sont achevés en dessous du capteur de commutation au moyen d'un décalage de référence.

3. Procédé selon l'une des revendications précédentes, **caractérisé en ce que** l'activation du mode de programmation est affichée à chaque démarrage du moteur et est clairement différenciée du fonctionnement normal.

4. Procédé selon l'une des revendications précédentes, **caractérisé en ce que** la sortie du mode de programmation s'effectue automatiquement par le blocage de la position finale respective, et est signalée.
